# FASCICULE DE BREVET EUROPEEN

(11) **EP 2 409 742 B1**
(45) Date de publication et mention de la délivrance du brevet: **12.03.2014**
(21) Numéro de dépôt: 10170377.5
(22) Date de dépôt: 22.07.2010
(51) Int. Cl.: A63C 9/02, A63C 9/08

(54) **Ensemble ski-fixation**
Ski mit Bindung
Ski and binding assembly

(43) Date de publication de la demande: 25.01.2012
(73) Titulaire: Schaub, Lukas, 1276 Gingins (CH)
(72) Inventeur: Schaub, Lukas, 1276 Gingins (CH)
(74) Mandataire: Leman Consulting S.A.

(56) Documents cités:
- EP-A1- 0 668 090
- CH-B1- 698 088
- FR-A1- 2 489 160

## Description

### DOMAINE TECHNIQUE

La présente invention concerne un ensemble ski-fixations comportant un ski et deux fixations. Plus précisément, l'invention concerne un ensemble ski-fixations prévu pour pratiquer le ski de randonnée et le "freeride" et pour pouvoir être utilisé aussi bien en montée qu'en descente, tout en garantissant un confort et une sécurité maximale à son utilisateur.

### TECHNIQUE ANTERIEURE

Il existe actuellement plusieurs types d'ensembles ski-fixation dans lesquels les skis, mais surtout les fixations sont adaptés à l'usage spécifique qui en est fait. L'ensemble ski-fixations de la présente invention est destiné à pratiquer aussi bien le ski de randonnée que le ski alpin.

De façon conventionnelle, les skis destinés à la randonnée sont équipés de fixations permettant de soulever le talon lors de l'utilisation du ski en montée. Lorsqu'un tel ski avec une telle fixation est utilisé pour descendre, l'arrière de la fixation ou de la chaussure peut être bloqué de sorte que le talon reste maintenu sur le ski.

Bien que largement répandu, ce type de fixation présente un problème. En effet, le fait d'avoir une fixation destinée aux deux usages implique des compromis entre la sécurité et le poids de la fixation. Une fixation légère destinée à la randonnée offre moins de sécurité qu'une fixation de ski alpin conventionnelle.

Afin de palier ces inconvénients, différentes solutions ont été proposées. En particulier, les brevets CH 657 784, US 4,322,090 et US 4,273,355 proposent un ski comportant une fixation placée à demeure sur le ski, cette fixation étant destinée à permettre l'utilisation du ski en descente. A l'intérieur de cette fixation, une deuxième fixation peut être placée de façon amovible, cette deuxième fixation étant destinée à utiliser le ski en montée, c'est-à-dire dans une configuration dans laquelle le talon peut être soulevé.

Ainsi, lorsque le ski est utilisé en montée, la deuxième fixation est mise en place et maintenue par la première fixation alors que lorsque le ski est utilisé en descente, la deuxième fixation est simplement retirée et la première fixation est utilisée de la façon prévue.

Cette solution assure une grande sécurité puisque la fixation utilisée pour la descente est réalisée spécifiquement pour cet usage et ne nécessite pas de compromis. Toutefois, lorsque le ski est utilisé en montée, il comporte les deux fixations, ce qui augmente le poids total de l'ensemble ski-fixation. Ce surplus de poids attaché aux pieds augmente nettement l'effort qu'il est nécessaire de fournir lors de la montée.

Un autre inconvénient des fixations proposées dans les documents mentionnés précédemment vient du fait que la deuxième fixation est placée au dessus de la première. Ainsi, la distance entre la neige et le bas de la chaussure peut être relativement élevée, ce qui rend la fixation difficile à utiliser, voire dangereuse, en particulier en cas de terrain accidenté.

Le document EP 0 668 090 décrit une fixation comportant un support amovible et utilisable soit sur un snowbard, soit sur un ski de randonnée, lesquels comportent des moyens de maintien du support.

Il n'existe actuellement aucune solution permettant à la fois de garantir une sécurité maximale pour la descente et un poids minimal au pied pour la montée.

### EXPOSE DE L'INVENTION

La présente invention se propose de pallier les inconvénients des ensembles ski-fixation de l'art antérieur et de fournir un ensemble dans lequel aucun compromis n'a été fait au niveau de la sécurité pour un usage en descente. De plus, cet ensemble ski-fixations ne comporte aucun élément inutile augmentant le poids de l'ensemble lors de la montée. En outre, le bas de la chaussure est placé très près de la surface du ski, ce qui assure une grande stabilité, un meilleur confort d'utilisation et une plus grande sécurité.

Le but de l'invention est atteint par un ensemble ski-fixations tel que défini en préambule et caractérisé en ce que chaque fixation comporte un support amovible et en ce que le ski comporte des moyens de maintien dudit support de chaque fixation, lesdits moyens de maintien étant agencés pour rendre ledit support amovible desdites fixations solidaires du ski et en ce que, lors de l'utilisation de l'ensemble ski-fixations, une seule fixation est placée sur ledit ski.

Selon la présente invention, lorsque l'ensemble ski-fixations est utilisé en montée, il se comporte comme si une fixation de randonnée était utilisée, permettant de soulever le talon et ainsi autoriser la marche. Le support ainsi que la fixation peut être optimisée pour l'utilisation en montée. L'optimisation concerne notamment la simplicité d'utilisation ainsi que le poids qui doit être aussi faible que possible.

Lorsque l'ensemble ski-fixations est utilisé en descente, il ne comporte qu'une fixation de ski alpin, elle aussi optimisée pour cet usage. Cette optimisation concerne en particulier la sécurité. Le support ainsi que la fixation doivent être suffisamment rigides pour assurer un bon maintien du ski, même à haute vitesse dans des conditions difficiles telles qu'un terrain fortement accidenté, à la réception d'un saut ou dans des conditions de neige lourde ou profonde.

Les paramètres à optimiser en fonction de l'utilisation sont donc totalement différents voire incompatibles. Toutefois, quelle que soit l'utilisation envisagée, l'ensemble ski-fixations selon l'invention offre les conditions les plus appropriées.

Bien que, selon la présente invention, la fixation non utilisée doive être portée (p.ex. dans le sac à dos) et que le poids total de deux fixations amovibles et plus élevé que le poids d'une seule fixation, il est plus agréable et efficace de porter un certain poids sur le dos qu'aux pieds.

### DESCRIPTION SOMMAIRE DES DESSINS

La présente invention et ses avantages seront mieux compris en référence aux figures annexées et à la description détaillée d'un mode de réalisation particulier, dans lesquelles :
- la figure 1 représente un ensemble ski-fixations selon la présente invention, comportant une fixation conventionnelle vue de profil, cette fixation étant utilisée pour le ski alpin;
- la figure 2 est une vue de derrière de l'ensemble ski-fixations de la figure 1;
- la figure 3 est une vue de profil d'un ensemble ski-fixations de l'invention, utilisé pour la montée et illustrant une chaussure dans une première position;
- la figure 4 représente un ensemble ski-fixations selon la figure 3, avec une chaussure dans une deuxième position;
- la figure 5 illustre un détail de l'ensemble ski-fixations des figures 1 à 3, vu de dessus;
- la figure 6 représente une variante de l'ensemble ski-fixations de la figure 1;
- la figure 7 représente une variante de l'ensemble ski-fixations de la figure 3; et
- la figure 8 est une vue de dessus d'un détail des variantes des figures 6 et 7.

### MANIERES DE REALISER L'INVENTION

En référence aux figures, l'ensemble ski-fixations 10 selon la présente invention est formé essentiellement d'un ski 11, de deux fixations, d'un support amovible et de moyens de maintien du support amovible sur le ski.

Dans le cas illustré par la figure 1, l'ensemble ski-fixations 10 est prévu pour pratiquer le ski alpin. À cet effet, le support amovible 12a est conçu pour recevoir une fixation de ski alpin 13 conventionnelle équipée d'un mécanisme de sécurité. Cette fixation est maintenue à demeure sur le support amovible 12a, généralement par vissage.

Le support amovible 12a est formé d'une plaque ayant une largeur proche de celle d'une chaussure de ski (largeur standard de 7 cm) et une longueur permettant au support amovible de recevoir les parties avant et arrière de la fixation en position d'utilisation, c'est-à-dire dans une position telle qu'une chaussure puisse être maintenue dans cette fixation.

Les moyens 14 de maintien du support amovible sur le ski comportent un organe de maintien avant 15 et un organe de maintien arrière 16. Dans le mode de réalisation illustré par les figures 1 à 6, l'organe de maintien avant 15 est formé d'un premier élément d'articulation 17 solidaire du ski et d'un second élément d'articulation 18 solidaire du support. Le premier élément d'articulation 17 comporte une tige rétractable 19 disposée dans une direction latérale par rapport à un axe longitudinal du ski. Le second élément d'articulation 18 est formé d'un évidement dans lequel peut être disposé la tige rétractable et d'un trou 20 de part et d'autre du support, dans des parois latérales de ce support. Ces trous 20 sont disposés pour recevoir les extrémités de la tige rétractable 19.

La tige rétractable 19 de l'organe de maintien avant est avantageusement formée de deux demi-tiges séparées par un ressort de compression. Ainsi, en pressant les demi-tiges l'une contre l'autre, il est possible d'approcher les extrémités l'une de l'autre et de retirer le support pour changer ainsi de fixation. Ceci et illustré par en particulier par la figure 5.

Il est possible de prévoir un élément de protection 21 devant les tiges, en particulier dans le cas où la fixation est une fixation de ski alpin. Ces protections évitent que les tiges soient déformées, cassées ou rétractées par accident, par exemple lors d'un choc.

L'organe de maintien arrière 16 est illustré en particulier sur les figures 1 et 2. Cet organe de maintien comporte un premier élément de maintien 22 solidaire du ski et un second élément de maintien 23 solidaire du support amovible 12a. Le premier élément de maintien 22 solidaire du ski comporte un profil 24 sensiblement en forme de T. Le second élément de maintien 23 solidaire du support comporte un profil 25 complémentaire. Lorsque les deux éléments de maintien 22, 23 sont positionnés de telle façon que leurs profils coopèrent, l'arrière du support 12a est maintenu contre le ski 11, sans pouvoir bouger dans une direction verticale et latérale. Par contre, le support 12a peut coulisser dans une direction longitudinale par rapport au ski. Ce coulissement est limité par l'organe de maintien avant 15. Le fait que l'arrière puisse coulisser permet au ski de subir une déformation sans que celle-ci génère une contrainte sur la fixation, ce qui améliore la sécurité d'utilisation.

Le support 12a peut en outre avoir des parois latérales ayant un profil particulier permettant une déformation du ski sans générer de déformation du support amovible. Un tel profil est illustré par les figures 1 et 6.

Dans le cas illustré par la figure 3, le ski 11 est prévu pour être utilisé pour la pratique du ski de randonnée. A cet effet, le support amovible 12b est conçu pour recevoir une fixation 26 de type clip ou une lanière destinée à maintenir la chaussure en appui contre le support amovible. Ce support amovible comporte dans sa partie avant, un logement 27 dans lequel est placé l'avant de la chaussure. L'arrière de la chaussure est maintenu par la fixation de type clip ou la lanière.

L'organe de maintien avant 15 du support amovible 12b sur le ski est identique à celui illustré par la figure 1. Le support quant à lui, est différent. En effet, le trou 20 agencé pour recevoir la tige rétractable 19 est disposé à l'avant du support, de telle façon que celui-ci puisse pivoter autour de la tige rétractable 19. Le support est également plus court que dans le mode de réalisation de la figure 1, de sorte qu'il n'interfère pas avec l'organe de maintien arrière 16. Ce support doit toutefois être suffisamment long pour pouvoir maintenir la chaussure.

La figure 4 illustre l'ensemble ski-fixations de la figure 3, dans lequel le support amovible 12b et la chaussure sont pivotés autour de la tige rétractable 19. Cette position correspond à une position de marche.

Comme indiqué précédemment, l'ensemble ski-fixations 10 selon l'invention est prévu pour être utilisé en descente ou en montée. Lorsque l'ensemble ski-fixations est utilisé en descente, la fixation 13 et le support amovible 12a tels qu'illustrés par les figures 1 et 2 sont installés sur le ski. A cet effet, l'arrière du support 12a est tout d'abord mis en place. Plus précisément, le support 12a est coulissé contre le ski 11 de telle façon que le second élément de maintien 23 solidaire du support coopère avec le premier élément de maintien 22 solidaire du ski. Le support est positionné de telle façon que les trous 20 réalisés vers l'avant du support amovible soient proches de la tige rétractable 19 du premier élément d'articulation 17. Les extrémités de la tige 19 sont pressées l'une contre l'autre de façon à permettre le positionnement correct du support 12a. Celui-ci est pressé contre le bas de telle sorte que les extrémités des tiges traversent les trous du support. De cette manière, l'avant et l'arrière du support sont maintenus contre le ski. Le ski peut alors être utilisé comme un ski alpin conventionnel.

Lorsque la fixation doit être changée, notamment pour pratiquer la randonnée, les tiges rétractables 19 sont pressées l'une vers l'autre de façon à permettre de retirer l'avant du support. Lorsque l'avant du support est désolidarisé des tiges rétractables, il peut être coulissé vers l'avant de façon à séparer les profils 24, 25 solidaires du support et du ski. Le support peut donc être retiré.

Pour mettre en place le support 12b comportant la fixation 26 de type clip ou la lanière, il suffit de presser les tiges rétractables 19 l'une vers l'autre et d'introduire ces tiges dans les trous 20 du support. De par la forme et la dimension du support, celui-ci peut pivoter autour des tiges rétractables et n'interfère pas avec l'organe de maintien arrière 16.

Les figures 6 à 8 illustrent une variante de réalisation de l'ensemble ski-fixations selon la présente invention. Dans cette variante, les organes de maintien avant et arrière sont différents par rapport à ceux illustrés par les figures 1 à 5.

L'organe de maintien avant 115 est formé d'un premier élément d'articulation 117 solidaire du ski et d'un second élément d'articulation 118 solidaire du support. Chacun de ces éléments d'articulation comporte un élément de charnière 28, resp. 29. Une tige amovible 30 est introduite dans les éléments de charnière de façon à les rendre solidaires.

L'organe de maintien arrière 116 est formé d'un premier élément de maintien 122 solidaire du ski et d'un second élément de maintien 123 solidaire du support amovible. L'élément de maintien solidaire du ski est formé d'un étrier 31. L'élément de maintien solidaire du support amovible comporte un doigt 32.

Lorsque le support 12a comportant la fixation de ski alpin 13 doit être utilisée, ce support est placé de telle sorte que le doigt 32 du support amovible puisse être introduit dans l'étrier 31 solidaire du ski. Le support est ensuite positionné de telle sorte que le premier élément de charnière 28 solidaire du ski puisse coopérer avec le second élément de charnière 29 solidaire du support amovible. La tige amovible 30 est ensuite introduite dans les deux éléments de charnière de façon à solidariser ces deux éléments. De cette manière, le support amovible est fixé rigidement sur le ski, d'une part à l'avant par les éléments de charnière et la tige et d'autre part à l'arrière par le doigt 32 et l'étrier 31.

Lorsque le support comportant la fixation de ski alpin doit être retirée, il suffit de retirer la tige amovible 30 des éléments de charnière 28, 29, puis de déplacer le support amovible 12a pour retirer le doigt de l'étrier. Il est à noter que la tige peut comporter des moyens permettant de s'assurer qu'elle ne sorte pas par accident, ces moyens étant bien connus de l'homme du métier.

Pour mettre en place la fixation 26 destinée à la randonnée, le support amovible 12b est présenté contre le ski de telle manière que la tige amovible 30 puisse être introduite dans l'élément de charnière 29 solidaire du support et dans l'élément de charnière 28 solidaire du ski.

Lorsque le support 12b comportant la fixation de randonnée est en place, elle est maintenue uniquement par l'organe de maintien avant 115. L'étrier 31 n'interfère pas avec le support.

Dans tous les modes de réalisation de l'invention, les supports 12a, 12b selon l'invention peuvent avoir une épaisseur relativement faible. De cette manière, la chaussure reste proche de la neige et assure une utilisation optimale. De plus, de par le mode de réalisation de l'organe de maintien arrière, le support 12a destiné au ski alpin peut avoir un certain jeu longitudinal par rapport au ski. Ceci évite que la fixation ne subisse des contraintes importantes lorsque le ski est déformé. Ainsi, le maintien de la chaussure dans la fixation de ski alpin est réalisé avec une force plus constante par rapport à une fixation montée de manière conventionnelle.

Les supports peuvent être mis en place et retirés du ski sans outillage. Le ski ne comporte aucune fixation placée à demeure.

## Revendications

1. Ensemble ski-fixations comportant un ski et deux fixations, l'une de ski alpin, l'autre prévue pour l'utilisation en montée, **caractérisé en ce que** chaque fixation comporte un support amovible (12a, 12b) et **en ce que** le ski comporte des moyens (14) de maintien dudit support amovible (12a, 12b) de chaque fixation, lesdits moyens de maintien étant agencés pour rendre ledit support amovible desdites fixations solidaires du ski et **en ce que**, lors de l'utilisation de l'ensemble ski-fixation, une seule fixation est placée sur ledit ski.

2. Ensemble ski-fixations selon la revendication 1, **caractérisé en ce que** l'une desdites fixations est une fixation de type clip ou une lanière.

3. Ensemble ski-fixations selon la revendication 1, **caractérisé en ce que** les moyens (14) de maintien dudit support amovible sont agencés pour maintenir l'avant du support amovible (12a, 12b) contre le ski.

4. Ensemble ski-fixations selon la revendication 1, **caractérisé en ce que** les moyens (14) de maintien dudit support amovible sont agencés pour maintenir l'ensemble du support amovible (12a) contre le ski.

5. Ensemble ski-fixations selon la revendication 1, **caractérisé en ce que** les moyens (14) de maintien dudit support amovible (12a, 12b) comportent un organe de maintien avant (15, 115) et un organe de maintien arrière (16, 116).

6. Ensemble ski-fixations selon la revendication 5, **caractérisé en ce que** l'organe de maintien avant (15, 115) comporte un premier élément d'articulation (17, 117) solidaire du ski et un second élément d'articulation (18, 118) lié audit support amovible.

7. Ensemble ski-fixations selon la revendication 6, **caractérisé en ce que** l'un desdits éléments d'articulation (17, 18) comporte une tige rétractable (19) et l'autre élément d'articulation (17, 18) comporte un trou (20) agencé pour recevoir ladite tige rétractable.

8. Ensemble ski-fixations selon la revendication 6, **caractérisé en ce que** lesdits éléments d'articulation (117, 118) comportent chacun un élément de charnière (28, 29) agencés pour coopérer l'un avec l'autre et **en ce que** l'organe de maintien avant (115) comporte en outre une tige amovible (30) agencée pour solidariser lesdits éléments de charnière l'un avec l'autre.

9. Ensemble ski-fixations selon la revendication 5, **caractérisé en ce que** l'organe de maintien arrière (16, 116) comporte un premier élément de maintien (22, 122) solidaire du ski et un second élément de maintien (23, 123) solidaire du support et **en ce que** lesdits éléments de maintien coopèrent pour maintenir l'arrière du support contre le ski.

10. Ensemble ski-fixations selon la revendication 9, **caractérisé en ce que** le premier élément de maintien (22) solidaire du ski comporte un premier profil (24), et **en ce que** le second élément de maintien (23) solidaire du support comporte un second profil (25) complémentaire audit premier profil (24).

11. Ensemble ski-fixations selon la revendication 9, **caractérisé en ce que** le premier élément de maintien (122) solidaire du ski comporte un doigt (32), et **en ce que** le second élément de maintien (123) solidaire du support comporte un étrier (31) dans lequel est disposé le doigt (32).

## Patentansprüche

1. Ski-Bindungseinheit mit einem Ski und zwei Bindungen, wobei die eine zur Benutzung zum Alpinskifahren und die andere zum Aufsteigen bestimmt ist, **dadurch gekennzeichnet, dass** jede Bindung einen abnehmbaren Träger (12a, 12b) umfasst, dass der Ski, eine Haltevorrichtung (14) hat, um den gennanten abnehmbaren Träger (12a, 12b) jeder Bindung zu halten, die gennanten Haltevorrichtungen vorgesehen sind um den abnehmbaren Träger der genannten Bindungen mit dem ski zu verbinden, und dass bei der Benutzung der Ski-Bindungseinheit, nur eine Bindung auf dem Ski fixiert ist.

2. Ski-Bindungseinheit nach Anspruch 1, **dadurch gekennzeichnet, dass** eine der Bindungen eine Bindung nach der Art eines Clips oder eines Riemen ist.

3. Ski-Bindungseinheit nach Anspruch 1, **dadurch gekennzeichnet, dass** die Haltevorrichtung (14) des genannten abnehmbaren Trägers vorgesehen ist, um sie den Vorderteil des abnehmbaren Trägers (12a, 12b) gegen den Ski hältet.

4. Ski-Bindungseinheit nach Anspruch 1, **dadurch gekennzeichnet, dass** die Haltevorrichtung (14) des genannten abnehmbaren Trägers vorgesehen ist, um sie den ganzen abnehmbare Träger (12a) gegen den Ski hältet.

5. Ski-Bindungseinheit nach Anspruch 1, **dadurch gekennzeichnet, dass** die Haltevorrichtung (14) des genannten abnehmbaren Trägers (12a, 12b) ein vorderes Halteorgan (15, 115) und ein hinteres Halteorgan (16, 116) umfasst.

6. Ski-Bindungseinheit nach Anspruch 5, **dadurch gekennzeichnet, dass** das vorderes Halteorgan (15, 115) ein erstes Gelenkelement (17, 117) umfasst, das mit dem Ski verbunden ist, und ein zweites Gelenkelement (18, 118), das mit dem genannten abnehmbaren Träger verbunden ist.

7. Ski-Bindungseinheit nach Anspruch 6, **dadurch gekennzeichnet, dass** das eine der genannten Gelenkelemente (17, 18) einen einziehbaren Stift umfasst (19) und das andere Gelenkelement (17, 18) eine Loch (20) umfasst, vorgesehen um den genannten einziehbaren Stift aufzunehmen.

8. Ski-Bindungseinheit nach Anspruch 6, **dadurch gekennzeichnet, dass** die genannten Gelenkelemente (117, 118) je ein Scharnierelement (28, 29) enthalten, vorgesehen um miteinander zusammenzuwirken, und dass das vorderes Halteorgan (115) außerdem einen entfernbaren Stift (30) umfasst, um die genannten Scharnierelemente miteinander zu verbinden.

9. Ski-Bindungseinheit nach Anspruch 5, **dadurch gekennzeichnet, dass** die hintere Haltevorricthung (16, 116) ein erstes Halteelement (22, 122) umfasst, das mit dem Ski verbunden ist, und ein zweites Halteelement (23, 123), das mit dem Träger verbunden ist, und dass die genannten Halteelemente zusammenwirken, um den hinteren Teil des Trägers gegen den Ski zu halten.

10. Ski-Bindungseinheit nach Anspruch 9, **dadurch gekennzeichnet, dass** das erste Halteelement (22), das mit dem Ski verbunden ist, ein erstes Profil (24) umfasst, und dass das zweite Halteelement (23), das mit dem Träger verbunden ist, ein zweites Profil umfasst (25), das komplementär zu dem ersten Profil (24) ist.

11. Ski-Bindungseinheit nach Anspruch 9, **gekennzeichnet dadurch, dass** das erste Halteelement (122), das mit dem Ski verbunden ist, einen Steg (32) umfasst, und dass das zweite Halteelement (123), das mit dem Träger verbunden ist, einen Bügel (31) umfasst, in dem der Steg (32) angeordnet ist.

## Claims

1. Ski-fastening set comprising one ski and two fastenings, one for down-hill skiing, the other for climbing upwards, **characterized in that** each fastening comprises a removable support (12a, 12b) and **in that** the ski comprises maintaining means (14) of said removable support (12a, 12b) of each fastening, said maintaining means being designed for rendering said removable support of said fastening integral with the ski and **in that**, when using the ski fastening set, a single fastening is placed on said ski.

2. Ski-fastening set according to claim 1, **characterized in that** one of said fastenings is a clip type fastening or a strap.

3. Ski-fastening set according to claim 1, **characterized in that** the means (14) for holding said removable support are arranged to maintain the front of the removable support (12a, 12b) against the ski.

4. Ski-fastening set according to claim 1, **characterized in that** the means (14) for holding said removable support are arranged to maintain the whole removable support (12a) against the ski.

5. Ski-fastening set according to claim 1, **characterized in that** the means (14) for holding said removable support (12a, 12b) comprise a front holding organ (15, 115) and a rear holding organ (16, 116).

6. Ski-fastening set according to claim 5, **characterized in that** the front holding organ (15, 115) comprises a first articulation element (17, 117) connected to the ski and a second articulation element (18, 118) connected to said removable support.

7. Ski-fastening set according to claim 6, **characterized in that** one of said articulation elements (17, 18) comprises a retractable shaft (19) and the other articulation element (17, 18), comprises a hole (20) for receiving said retractable shaft.

8. Ski-fastening set according to claim 6, **characterized in that** said articulation elements (117, 118) each comprise a hinge element (28, 29) designed to cooperate with each other and **in that** the front holding organ (115) furthermore comprises a removable shaft (30) designed to connect said hinge elements with each other.

9. Ski-fastening set according to claim 5, **characterized in that** the rear holding organ (16, 116) comprises a first holding element (22, 122) connected with the ski and a second holding element (23, 123) connected with the support and **in that** said holding elements cooperate to keep the rear of the support against the ski.

10. Ski-fastening set according to claim 9, **characterized in that** the first holding element (22) connected with the ski comprises a first profile (24), and **in that** the second holding element (23) connected with the support comprises a second profile (25) complementary to said first profile (24).

11. Ski-fastening set according to claim 9, **characterized in that** the first holding element (122) connected with the ski comprises a finger (32), and **in that** the second holding element (123) connected with the support comprises a calliper (31) in which the finger is arranged (32).
